# EUROPÄISCHE PATENTSCHRIFT

(11) **EP 0 491 904 B1**
(45) Veröffentlichungstag und Bekanntmachung des Hinweises auf die Patenterteilung: **18.01.1995**
(21) Anmeldenummer: 91911932.1
(22) Anmeldetag: 29.06.1991
(51) Int. Cl.: H01R 43/08, H01R 39/06

(54) **PLANKOLLEKTOR UND VERFAHREN ZU SEINER HERSTELLUNG**
PLANE COLLECTOR AND METHOD FOR MAKING IT
COLLECTEUR PLAN ET SON PROCEDE DE FABRICATION

(30) Priorität: 13.07.1990 DE 9010542 U
(43) Veröffentlichungstag der Anmeldung: 01.07.1992
(73) Patentinhaber: ROBERT BOSCH GMBH, 70442 Stuttgart (DE)
(72) Erfinder: KEMMNER, Ulrich, D-7000 Stuttgart 31 (DE); BURGER, Karlheinz, D-7580 Buehl (DE); KOCH, Hans-Peter, D-7000 Stuttgart 40 (DE); SELLNAU, Peter, D-7570 Baden-Baden 19 (DE)
(86) Internationale Anmeldenummer: DE9100539
(87) Internationale Veröffentlichungsnummer: WO9201321

(56) Entgegenhaltungen:
- DE-U- 8 908 077
- FR-A- 2 394 906
- FR-A- 2 412 184

## Beschreibung

### Stand der Technik

Die Erfindung geht aus von einem Plankollektor nach der Gattung des Hauptanspruchs.

Aus dem DE-U- 89 08 077 ist ein Plankollektor bekannt, bei dem an einem elektrisch isolierenden Träger Segmente einer Metallauflage verankert sind, wobei die Segmente mit Anschlüssen für eine elektrische Kontaktierung versehen sind.

Die Segmente der Metallauflage sind mit einer ebenfalls segmentierten Kohlenstoffauflage aus einem Verbundmaterial verbunden, wobei das Verbundmaterial aus einem Kohlenstoff-Metall-Verbund besteht. Die Verbindung zwischen Metallauflage und Kommutatorlamellen wird dadurch erzielt, daß das im Kohlenstoff eingelagerte Metall als Grundlage zum Verlöten beziehungsweise zum Versintern mit der Metallauflage genutzt wird. Die Kommutatorscheibe aus Verbundmaterial erfordert ein spezielles Herstellungsverfahren.

Nach DE-A- 34 22 719 ist ein Plankollektor bekannt, der einen metallischen Träger aufweist, dessen Oberfläche mit einem Isolierüberzug versehen ist und auf dem die Kommutatorlamellen aufgeklebt sind. Aus dieser Druckschrift geht weiterhin hervor, die Kommutatorlamellen aus einer Schale zu bilden, wobei die Schale radiale Schlitze enthält, die dazu dienen, die Kommutatorlamellen voneinander zu trennen sobald der vollwandige Bereich der Schale abgetragen ist. Nachteilig hierbei erscheint, daß auch der Kleber den enormen thermischen Einwirkungen nicht standhält. Deshalb sind auch die Kommutatorlamellen mit einem inneren und äußeren Kragen versehen, der gewährleisten soll, die Zentrifugalkräfte aufzunehmen und die Klebeoberfläche zu vergrößern.

### Vorteile der Erfindung

Der erfindungsgemäße Plankollektor mit den kennzeichnenden Merkmalen des Hauptanspruchs hat demgegenüber den Vorteil, daß die Kommutatorlamellen eine stabile Verbindung mit dem isolierenden Träger erhalten, wobei die Platine neben der Befestigungsfunktion für die Kommutatorlamellen gleichzeitig zur Ableitung von Wärme dient. Ein weiterer Vorteil der Erfindung besteht darin, daß durch die zweiteilige Ausbildung des Kollektors für die Lauffläche des Plankollektors ein abriebfester und gleitfähiger Werkstoff, wie z.B. Kohlenstoff, eingesetzt werden kann, der vermittels der Platine im isolierenden Träger eine feste Verankerung erfährt. Damit ist gleichzeitig gewährleistet, daß der Plankollektor bei Elektromotoren zur Förderung von Flüssigkeiten mit einer relativ hohen elektrischen Leitfähigkeit eingesetzt werden kann. Die Lauffläche des Plankollektor wird dabei von der als Elektrolyt wirkenden Flüssigkeit nicht angegriffen, so daß die Betriebssicherheit des Elektromotors voll erhalten bleibt.

Durch die in den Unteransprüchen aufgeführten Maßnahmen sind vorteilhafte Weiterbildungen und Verbesserungen des im Hauptanspruch angegebenen Plankollektors möglich. Besonders kostengünstig herstellbar ist der Plankollektor dadurch, daß die Kommutatorlamellen aus einer Radialschlitze aufweisenden Kommutatorscheibe gebildet sind, deren vollwandiger Bereich nach dem Befestigen auf der Platine abgetragen wird. Dadurch ist es möglich, die Montage des kompletten, mit den Kommutatorlamellen versehenen Plankollektors auf die Läuferwelle und anschließend das Verschweißen der Spulendrähte mit den Anschlüssen, ohne daß sich die Kommutatorlamellen dabei lösen. Bei den bekannten Lösungen müssen die Schlitze nachträglich in den Plankollektor eingesägt werden, was ohne Beschädigung der Läuferachse nur schwerlich möglich ist. Ein weiterer Vorteil besteht darin, daß die als Wärmebarriere wirkenden Durchbrüche ein zusätzliches Verankerungselement für die Platine im elektrisch isolierenden Träger bilden, und daß die am Rand der Platinensegmente angebrachten Anschlüsse für die Spulendrähte es ermöglichen, beim Anschweißen der Spulendrähte auch die zweite Elektrode direkt mit der Platine zu verbinden, was auch dem Zweck dient, die Wärmeableitung zu verbessern.

### Zeichnung

Ein Ausführungsbeispiel der Erfindung ist in der Zeichnung dargestellt und in der nachfolgenden Beschreibung näher erläutert. Es zeigen Figur 1 eine Schnittdarstellung durch einen erfindungsgemäßen Plankollektor, Figur 2 eine Draufsicht auf den Plankollektor vor dem Abtragen des vollwandigen Bereiches einer Kommutatorlamellenscheibe und Figur 3 eine Schnittdarstellung nach Linie III - III in Figur 2.

### Beschreibung des Ausführungsbeispieles

Der in Figur 1 dargestellte Plankollektor weist einen aus Kunststoff bestehenden elektrisch isolierenden Träger 10 auf, in dem eine Platine 11 aus Kupfer verankert ist. Auf der Platine 11 sind die Kommutatorlamellen 15 befestigt. Die Kommutatorlamellen 15 sind untereinander durch die Radialschlitze 13 elektrisch isoliert. Deckungsgleich zu den Radialschlitzen 13 besitzt die Platine 11 ebenfalls Radialschlitze 14, welche die Platine 11 in untereinander elektrisch isolierte Segmente 11′ trennen. Am Umfang besitzt jedes Segment 11′ der Platine 11 jeweils einen Anschluß 17 für die Spulendrähte des Läufers. Dabei sind die Anschlüsse 17 gemäß Figur 2 am Rand eines jeden Segmentes 11′ angebracht.

Aus Figur 3 ist ersichtlich, daß jedes Segment 11′ der Platine 11 jeweils einen oder mehrere Haken 20 aufweist, der als Verankerungselement in dem elektrisch isolierenden Träger 10 eingreift. Außerdem besitzt jedes Segment 11′ der Platine 11 Durchbrüche 18 (Figur 2 und Figur 3).

Im vorliegenden Ausführungsbeispiel sind die Kommutatorlamellen 15, wie aus Figur 3 weiterhin zu entnehmen ist, aus einer Kommutatorscheibe 12 gebildet. Die Kommutatorscheibe 12 ist an einer Stirnseite mit Radialschlitzen 13 versehen, die, wie bereits erläutert, später die elektrische Isolierung der Kommutatorlamellen 15 untereinander bilden.

Zur Herstellung des Plankollektors wird die Platine 11 im Spritzgußverfahren in den Träger 10 derart eingegossen, daß sie eine Stirnfläche des Trägers 10 bildet. Danach werden in die Platine 11, wie bei der üblichen Kommutatorherstellung, Radialschlitze 14 eingesägt. Die Radialschlitze müssen dabei so ausgeführt sein, daß die Platine 11 in untereinander elektrisch isolierte Segmente 11′ geteilt ist. Wichtig dabei ist, daß die Segmentierung der Platine 11 kongruent zu den Kommutatorlamellen 15 der Kommutatorscheibe 12 ist.

Die Kummutatorscheibe 12 besteht aus kunststoffgebundenem Graphit und wird als solche gepreßt. Die mit Radialschlitzen 13 versehene Stirnfläche der Kommutatorscheibe 12 wird metallisiert und sodann mit einem Lot versehen. Danach wird die Kommutatorscheibe 12 in einer Lötvorrichtung auf den mit der segmentierten Platine 11 versehenen Träger derart aufgelegt, daß die Segmente 11′ der Platine 11 und die Lamellen 15 deckungsgleich zueinander kommen.

Durch Wärmeeinwirkung wird die Kommutatorscheibe 12 mittels der mit Lot versehenen Fügefläche 19 mit den Segmenten 11′ der Platine verlötet, so daß der Plankollektor die Gestalt aufweist, die in Figur 3 als Schnittdarstellung gezeigt ist.

Daraufhin wird der so erhaltene Plankollektor auf den in der Zeichnung nicht dargestellten Läufer montiert. Dabei werden die Spulendrähte des Läufers mit den Anschlüssen 17 der Segmente 11′ der Platine 11 verschweißt. Danach wird der Läufer in eine Bearbeitungsmaschine, beispielsweise eine Drehmaschine, eingespannt und der vollwandige Bereich 16 der Kommutatorscheibe 12 abgetragen bis die Radialschlitze 13 freiliegen.

Eine andere Realisierungsvariante des Plankollektors besteht darin, daß der isolierende Träger 10 mit der segmentierten Platine 11 auf den Läufer montiert wird und die Spulendrähte des Läufers mit den Anschlüssen 17 verschweißt werden. Auf die mit dem Läufer verbundene Platine 11 wird dann, wie bereits beschrieben, die Kommutatorscheibe 12 aufgelötet. Danach wird, wie bereits oben ausgeführt, der vollwandige Bereich 16 der Kommutatorscheibe 12 abgetragen.

Es ist aber gleichfalls denkbar, die in Figur 3 dargestellte Anordnung des Plankollektors in die Bearbeitungsmaschine einzuspannen, um den vollwandigen Bereich 16 der Kommutatorscheibe 12 abzutragen. Erst danach wird der so erhaltene fertige Plankollektor auf dem Läufer montiert.

Wie aus Figur 2 ersichtlich ist, sind die Anschlüsse 17 jeweils am Rand der Segmente 11′ der Platine 11 angebracht. Dadurch kann beim Anschweißen der Spulendrähte auch die zweite Schweißelektrode direkt mit der Platine 11 verbunden werden, was dem Zweck dient, die Wärmeableitung zu verbessern.

Die jeweils in den Segmenten 11′ der Platine 11 eingebrachten Durchbrüche wirken als Wärmebarriere beim Verschweißen der Spulendrähte derart, daß sie die Wärmeleitung über das gesamte Segment der Platine 11 verhindern. Dadurch, daß sich die Durchbrüche 18 beim Spritzgießen mit dem Material des Trägers 10 auffüllen bewirken sie zusätzlich eine Verankerung der Segmente der Platine 11 im Träger 10.

## Patentansprüche

1. Plankollektor für eine elektrische Maschine mit an einem elektrisch isolierenden Träger (10) angeordneten radialen Kommutatorlamellen (15), mit einer auf dem elektrisch isolierenden Träger (10) aufgebrachten löt- oder schweißfähigen, in Segmente (11′) mit Anschlüssen (17) unterteilbaren Platine (11), die eine zu den Kommutatorlamellen (15) kongruente Segmentierung aufweist, wobei die Kommutatorlamellen (15) auf die Platine (11) aufgelötet oder aufgeschweißt sind, dadurch gekennzeichnet, daß die Kommutatorlamellen (15) aus kunststoffgebundenem Graphit bestehen und zumindest an der Fügefläche mit der Platine (11) mit einer dünnen metallischen Schicht versehen sind, und daß die Kommutatorlamellen (15) aus einer Radialschlitze (14) aufweisenden Kommutatorscheibe (12) gebildet sind, in die in eine der Stirnflächen in der Tiefe bis auf einen an der gegenüberliegenden anderen Stirnfläche sich ausbildenden vollwandigen Bereich (16) in Form eines geschlossenen Ringes die Radialschlitze (14) eingebracht sind, wobei der vollwandige Bereich (16) nach dem Befestigen der Kommutatorscheibe (12) auf der Platine (11) abgetragen wird.

2. Plankollektor nach Anspruch 1, dadurch gekennzeichnet, daß die Platine (11) aus Kupfer oder Nickel besteht.

3. Plankollektor nach Anspruch 1 oder 2, dadurch gekennzeichnet, daß die Platine (11) Mittel (20) zur Verankerung im elektrisch isolierenden Träger (10) aufweist.

4. Plankollektor nach Anspruch 1 oder 3, dadurch gekennzeichnet, daß die Platine (11) Durchbrüche (18) aufweist, die mit dem Material des elektrisch isolierenden Trägers (10) ausgefüllt sind und als zusätzliche Wärmebarriere beim Verschweißen der Spulendrähte wirken.

5. Plankollektor nach Anspruch 1, dadurch gekennzeichnte, daß die Anschlüsse (17) außermittig, vorzugsweise am Rand eines jeden Segmentes (11′) der Platine (11) angeordnet sind.

6. Verfahren zur Herstellung eines Plankollektors für eine elektrische Maschine, gekennzeichnet durch
a) Verbinden eines elektrisch isolierenden Trägers mit einer in Segmente unterteilten Platine,
b) Herstellen einer Kommutatorscheibe, in die an einer der Stirnflächen in der Tiefe bis auf einen an der gegenüberliegenden anderen Stirnfläche sich ausbildenden vollwandigen Bereich radial verlaufende Schlitze eingebracht sind, derart, daß eine zu den Segmenten der Platine kongruente Segmentierung der Kommutatorscheibe erzeugt wird,
c) Metallisieren der mit den radialen Schlitzen versehenen Stirnseite der Kommutatorscheibe,
d) Aufsetzen der segmentierten Stirnfläche der Kommutatorscheibe auf die Platine, so daß die Segmente der Platine und die Segmente der Kommutatorscheibe deckungsgleich aufeinander zu liegen kommen,
e) Verlöten oder Verschweißen der Kommutatorscheibe mit der Platine,
f) Abtragen des vollwandigen Bereiches der Kommutatorscheibe, so daß an der Lauffläche des Kommutators sich untereinander elektrisch isolierte Kommutatorlamellen ausbilden.

## Claims

1. Plane collector for an electrical machine, having radial commutator segments (15) arranged on an electrically insulating carrier (10), and having a solderable or weldable plate (11) which is mounted on the electrically insulating carrier (10), can be subdivided into segments (11′) with connections (17), and has a segmentation which is congruent with the commutator segments (15), the commutator segments (15) being soldered or welded onto the plate (11), characterized in that the commutator segments (15) consist of plastic-bonded graphite and are provided with a thin metallic layer, at least on the joint surface with the plate (11), and in that the commutator segments (15) are formed from a commutator disc (12) which has radial slots (14) and into which the radial slots (14) are introduced on one of the end faces at a depth up to a solid-walled region (16) constructed on the opposite, other end face in the form of a closed ring, the solid-walled region (16) being removed after the fastening of the commutator disc (12) to the plate (11).

2. Plane collector according to Claim 1, characterized in that the plate (11) consists of copper or nickel.

3. Plane collector according to Claim 1 or 2, characterized in that the plate (11) has means (20) for anchoring in the electrically insulating carrier (10).

4. Plane collector according to Claim 1 or 3, characterized in that the plate (11) has cutouts (18) which are filled with the material of the electrically insulating carrier (10) and act as an additional heat barrier during welding of the coil wires.

5. Plane collector according to Claim 1, characterized in that the connections (17) are arranged eccentrically preferably on the edge of each segment (11′) of the plate (11).

6. Method for producing a plane collector for an electrical machine, characterized by
a) connecting an electrically insulating carrier to a plate subdivided into segments,
b) producing a commutator disc into which radially extending slots are introduced on one of the end faces at a depth up to a solid-walled region constructed on the opposite, other end face in such a way as to produce a segmentation of the commutator disc which is congruent with the segments of the plate,
c) metallization of the end face, provided with the radial slots, of the commutator disc,
d) mounting of the segmented end face of the commutator disc on the plate, with the result that the segments of the plate and the segments of the commutator disc come to lie congruently one on another,
e) soldering or welding the commutator disc to the plate, and
f) removing the solid-walled region of the commutator disc, with the result that commutator segments which are electrically insulated from one another are constructed on the contact surface of the commutator.

## Revendications

1. Collecteur plan pour un moteur électrique avec des lamelles de collecteur (15) disposées radialement sur un support électriquement isolant (10), avec une platine mise sur le support électriquement isolant (10), pouvant être brasée ou soudée, qui peut être subdivisée en segments (11′) avec des raccords (17), platine qui présente une segmentation coïncidant avec les lamelles du collecteur (15), les lamelles du collecteur (15) étant brasées ou soudées sur la platine (11), collecteur plan caractérisé en ce que les lamelles du collecteur (15) sont en graphite lié à de la matière plastique et sont pourvues, au moins sur la face de jonction avec la platine (11), d'une mince couche métallique, et en ce que les lamelles de collecteur (15) sont formées à partir d'un disque de collecteur (12) présentant des rainures radiales (14), disque dans lequel les rainures radiales (14) sont mises dans l'une des faces frontales et sont enfoncées dans le fond jusqu'à une zone (16) à paroi pleine constituée sur l'autre face frontale opposée, en forme de bague fermée, la zone à paroi pleine (16) étant décolletée après la fixation du disque de collecteur (12) sur la platine (11).

2. Collecteur plan selon la revendication 1, caractérisé en ce que la platine (11) est en cuivre ou en nickel.

3. Collecteur plan selon la revendication 1 ou 2, caractérisé en ce que la platine (11) présente des moyens (20) servant à l'ancrage dans le support (10) électriquement isolant.

4. Collecteur plan selon la revendication 1 ou 3, caractérisé en ce que la platine (11) présente des interruptions (18) qui sont remplies de la matière du support (10) électriquement isolant et agissent comme des barrières de chaleur additionnelles lors du soudage des fils de bobinages.

5. Collecteur plan selon la revendication 1, caractérisé en ce que les raccords (17) sont disposés de façon excentrée, de préférence sur le bord de chaque segment (11′) de la platine (11).

6. Procédé de fabrication d'un collecteur plan pour un moteur électrique caractérisé en ce que :
a) on relie un support électriquement isolant à une platine subdivisée en segments,
b) on fabrique un disque de collecteur dans lequel on pratique, sur l'une des faces frontales, des rainures qui s'étendent radialement en profondeur jusqu'à une zone à paroi pleine constituée sur l'autre face frontale opposée, de telle façon que soit produite une segmentation du disque de collecteur qui vienne en coïncidence avec les segments de la platine,
c) on métallise la face frontale du disque de collecteur qui est pourvue des rainures radiales,
d) on met la face frontale segmentée du disque de collecteur sur la platine, de telle façon que les segments de la platine et les segments du disque de collecteur viennent reposer les uns sur les autres en coïncidence,
e) on brase ou on soude le disque de collecteur sur la platine,
f) on décollette la zone à paroi pleine du disque de collecteur, de telle sorte que des lamelles de collecteur isolées électriquement les unes par rapport aux autres se forment sur la surface de circulation du collecteur.
